# EUROPÄISCHE PATENTSCHRIFT

(11) **EP 1 140 295 B1**
(45) Veröffentlichungstag und Bekanntmachung des Hinweises auf die Patenterteilung: **18.09.2002**
(21) Anmeldenummer: 99945827.6
(22) Anmeldetag: 04.10.1999
(51) Int. Cl.: A63C 5/048

(54) **SICHERHEITSKANTE FÜR SKIS UND SNOWBOARDS, SKIS UND SNOWBOARDS MIT EINER SOLCHEN SICHERHEITSKANTE UND VERFAHREN ZU DEREN HERSTELLUNG**
SAFETY EDGE FOR SKIS AND SNOWBOARDS, SKIS AND SNOWBOARDS COMPRISING SUCH AN EDGE AND METHOD FOR PRODUCING THOSE
CARRES DE SECURITE POUR SKIS ET SURFS DE NEIGE, SKIS ET SURFS DE NEIGE POURVUS DE TELS CARRES DE SECURITE ET PROCEDE DE FABRICATION DE TELS SKIS ET SURFS DE NEIGE

(30) Priorität: 07.01.1999 CH 1699
(43) Veröffentlichungstag der Anmeldung: 10.10.2001
(73) Patentinhaber: Stucki, Walter, 8902 Urdorf (CH)
(72) Erfinder: Stucki, Walter, 8902 Urdorf (CH)
(74) Vertreter: Frei, Alexandra Sarah
(86) Internationale Anmeldenummer: CH9900468
(87) Internationale Veröffentlichungsnummer: WO00040310

(56) Entgegenhaltungen:
- EP-A1- 0 622 097
- WO-A1-94/25124
- DE-A1- 2 459 980
- FR-A1- 2 539 042

## Beschreibung

Die vorliegende Erfindung betrifft Skis und Snowboards mit Kanten und insbesondere bezieht sie sich auf Sicherheitskanten für Skis und Snowboards gemäss der Definition der Patentansprüche.

Das Ski- und Snowboardfahren ist mit Unfällen wie unfreiwillige Ausrutscher, Stürze, Zusammenstösse, usw. verbunden, welche oft schmerzhaft sind und Krankenhausaufenthalte zur Folge haben können. Einer der Gründe für solche Unfälle liegt in der unzureichenden Sicherheit der Ski- bzw. Snowboardfahrer, nämlich darin, dass die Kanten ihrer Skis und Snowboards nicht ausreichend im Untergrund wie Schnee, Eis, Kunstschnee, usw. halten.

Um den Halt der Skis und Snowboards im Untergrund zu gewährleisten weisen die Skis und Snowboards spezielle Kanten aus hartem Material wie Stahl auf. Diese Kanten müssen regelmässig geschliffen werden, um einen ausreichenden Halt im Untergrund zu gewähren. Nachteilig ist, dass solche Kanten, in Abhängigkeit von der Art des Untergrundes, oft schon nach relativ kurzer Zeit stumpf werden und dass sie dann dem Ski- bzw. Snowboardfahrer keinen ausreichenden Halt mehr gewähren. Ein Nachschleifen der Kanten ist somit notwendig, um die Sicherheit der Ski- bzw. Snowboardfahrer zu gewährleisten. Dies betrifft insbesondere schwierigen Untergrund wie Eis.

Beispielsweise werden in den Dokumenten EP 622 097 und DE 24 59 980 Skis beschrieben, deren Seiten so ausgebildet sind, dass sie die Griffigkeit im Schnee erhöhen sollen. Die Seiten des Skis des Dokuments EP 622 097 sind dazu derart geformt, dass sie mehrere Kanten aufweisen. Die Seiten des Skis des Dokuments DE 24 59 980 hingegen weisen mindestens einen Hohlschliff auf, derart, dass ein Teil der Seite im Querschnitt konkav geformt ist. Die Skiseite ist zudem meist so angebracht, dass sie auch bei einem Hohlschliff ebenfalls mehrere Kanten bildet.

Die Aufgabe der Erfindung besteht in der Verbesserung der Sicherheit von Ski- bzw. Snowboardfahrern und zur Verhütung von Unfällen beim Ski- und Snowboardfahren. Insbesondere hat sie zur Aufgabe eine Sicherheitskante aufzuzeigen, welche die vorgenannten Nachteile behebt. Diese Sicherheitskante soll mit bewährten Materialien herstellbar sein, sie soll wartungsfreundlich sein und sie soll mit gängigen Standards und Verfahren der Ski- und Snowboardindustrie weitgehend kompatibel sein.

Diese Aufgabe wird durch die Erfindung gemäss der Definition der Patentansprüche gelöst.

Die Erfindung beruht auf der Erkenntnis, dass die Formgebung der Kanten von Skis und Snowboards entscheidend für den Halt des Ski- bzw. Snowboardfahrers auf dem Untergrund ist. Die Erfindung betrifft Sicherheitskanten für Skis und Snowboards, sowie Skis und Snowboards, welche Sicherheitskanten beinhalten, wobei der Querschnitt der Sicherheitskanten über ihre Länge so variabel ist, dass sie Ein- bzw. Ausbuchtungen aufweist. Die Sicherheitskanten sind vorzugsweise in Länge, Breite und Höhe je nach Skityp bzw. Snowboardtyp variabel ausgestaltet und bieten aufgrund ihrer Form auch bei nicht mehr scharfem Schliff weiterhin einen dauerhaften Halt auf einem Untergrund wie Schnee, Eis, Kunstschnee, usw..

Im weiteren wird die Erfindung anhand der folgenden Figuren im Detail erläutert. Hierbei zeigt:
- Fig. 1: einen Querschnitt durch einen Teil einer Kante für Skis bzw. Snowboards gemäss dem Stand der Technik,
- Fig. 2: eine Draufsicht auf einen Teil einer ersten beispielhaften Ausführungsform eines Skis bzw. Snowboards mit Einbuchtungen in der Sicherheitskante,
- Fig. 3: eine Draufsicht auf einen Teil einer zweiten beispielhaften Ausführungsform eines Skis bzw. Snowboards mit Ausbuchtungen in der Sicherheitskante,
- Fig. 4: eine Draufsicht auf einen Teil einer weiteren beispielhaften Ausführungsform eines Skis bzw. Snowboards mit Ein- und Ausbuchtungen in der Sicherheitskante .
- Fig. 5: eine Draufsicht auf eine erste beispielhafte Ausführungsform eines Skis mit Ausbuchtungen bei der Sicherheitskante gemäss Fig. 3 .
- Fig. 6: eine Draufsicht auf eine weitere beispielhafte Ausführungsform eines Skis mit Einbuchtungen bei der Sicherheitskante gemäss Fig. 2 .
- Fig. 7: eine Draufsicht auf eine beispielhafte Ausführungsform eines Snowboards mit Ausbuchtungen bei der Sicherheitskante gemäss den Fig. 3 und 5.

Fig. 1 zeigt einen Querschnitt durch einen Teil einer Kante für Skis bzw. Snowboards gemäss dem Stand der Technik. Auf der seitlichen Begrenzung eines Skis bzw. Snowboards 1 sind Kanten 3 aus hartem Material wie bspw. Stahl angebracht. Andere Kantenmaterialien können bei Kenntnis der vorliegenden Erfindung ebenfalls verwendet werden. Diese Kanten 3 sind im Ski bzw. Snowboard zwischen Deckbelag 4 und Bodenbelag 5 befestigt. Die Kante 3 gemäss dem Stand der Technik weist eine einheitliche Dicke über die Länge des Skis bzw. Snowboards auf.

Die Fig. 2 bis 4 zeigen Draufsichten auf Teile von beispielhaften Ausführungsformen eines Skis bzw. Snowboards 1 mit Ein- bzw. Ausbuchtungen 3',3'' bei der erfindungsgemässen Sicherheitskante. Insbesondere zeigt die erste Ausführungsform eines Skis bzw. Snowboards gemäss Fig. 2 Kanten 3 und Sicherheitskanten in Form von Einbuchtungen 3'. Die zweite Ausführungsform eines Skis bzw. Snowboards gemäss Fig. 3 zeigt Kanten 3 und Sicherheitskanten in Form von Ausbuchtungen 3''. Die weitere Ausführungsform eines Skis bzw. Snowboards gemäss Fig. 4 zeigt Kanten 3 und Sicherheitskanten in Form von Ein- und Ausbuchtungen 3',3". Dem Fachmann stehen bei Kenntnis der vorliegenden Erfindung weitere Möglichkeiten der Ausgestaltung solcher Kanten und Sicherheitskanten von Skis bzw. Snowboards zur Verfügung.

Die Fig. 5 bis 7 zeigen Draufsichten auf beispielhafte Ausführungsformen von Skis bzw. Snowboards 1 mit Ein- bzw. Ausbuchtungen 3',3" bei der Sicherheitskante gemäss den Fig. 2 und 3. Die Sicherheitskanten mit Ein- und Ausbuchtungen 3',3" variabler Dicke lassen sich in der Länge, Breite und Höhe je nach Skityp bzw. Snowboardtyp variabel ausgestalten. Wie in den Fig. 2 bis 7 beispielhaft aufgezeigt, wird mindestens eine Sicherheitskante an Skis bzw. Snowboards 1 angebracht. Bspw. ist es möglich eine einstückige ununterbrochene Sicherheitskante variabler Dicke über die ganze Seite des Skis bzw Snowboards anzubringen oder es ist möglich mehrere, durch Kantensegmente mit konstanter Dicke getrennte Kantensegmente variabler Dicke auf den Seiten der Skis bzw. Snowboards anzubringen. Hierbei ist es nicht zwingend die Sicherheitskanten bzw. Kantensegmente symmetrisch bzw. sich auf den Seiten gegenüberliegend an den Skis bzw. Snowboards anzubringen. Die Sicherheitskanten können ebenso auch asymmetrisch bzw. sie können ebenso auch sich auf den Seiten nicht gegenüberliegend an Skis bzw. Snowboards angebracht werden. Vorteilhafterweise sind die Ein- bzw. Ausbuchtungen 3',3" ellipsenförmig bzw. rund. Bspw. sind die Ein- und Ausbuchtungen 3',3" 5cm lang und 0,1 bis 0,2 cm tief. Die Anzahl und Anordnung der Ein- und Ausbuchtungen 3',3" auf den Seiten der Skis bzw. Snowboards variiert. So zeigt Fig. 5 ein Beispiel eines Abfahrtskis mit asymmetrischer Anordnung von Ausbuchtungen 3", auf der einen Skiseite sind drei Ausbuchtungen 3" auf der anderen Skiseite ist nur eine Ausbuchtung 3". Fig. 6 zeigt ein Beispiel eines Carvingskis mit symmetrischer Anordnung von fünf Einbuchtungen 3' auf jeder Skiseite. Fig. 7 ein Beispiel eines Snowboards mit symmetrischer Anordnung mit drei Ausbuchtungen 3" auf jeder Snowboardseite, wobei die vorderen, mittleren und hinteren Ausbuchtungen 3" unterschiedlich lang und tief sind. Dem Fachmann stehen bei Kenntnis der vorliegenden Erfindung weitere Möglichkeiten der Ausgestaltung solcher Kanten und Sicherheitskanten von Skis bzw. Snowboards zur Verfügung.

Die Sicherheitskanten bieten einen dauerhaften Halt auf Untergrund wie Schnee, Eis, Kunstschnee, usw. Insbesondere geben sie einen sehr hohen Halt in schwierigen Fahrsituationen, wie bspw. beim Kurvenfahren, beim Bremsen, usw. Die Sicherheitskanten bieten Skis und Snowboards aufgrund ihrer Form als Ein- und Ausbuchtungen 3',3" auch bei nicht mehr scharfen Schliff weiterhin einen dauerhaften Halt, was bei Skis und Snowboards, die nur mit normalen Kanten 3 von einheitlicher Dicke ausgestattet sind, nicht der Fall ist.

Ein erstes Herstellungsverfahren eines Ski bzw. Snowboards 1 mit erfindungsgemässen Sicherheitskanten 3',3" verwendet einen Ski bzw. Snowboard 1 mit einheitlicher Kantendicke, woraufhin lokal die Kantendicke in Ein- bzw. Ausbuchtungen 3',3" ausgestaltet wird. Ein solches Ausgestalten von Ein- bzw. Ausbuchtungen 3',3" erfolgt bspw. mittels üblicher Fräsmaschinen wie Laser, usw.

In einem weiteren Herstellungsverfahren eines Ski bzw. Snowboards 1 mit erfindungsgemässen Sicherheitskanten 3',3" werden Kanten 3,3',3" mit Bereichen einheitlicher Dicke und mit Bereichen variabler Dicke in Form von Ein- bzw. Ausbuchtungen 3',3" hergestellt und zwischen Deck- und Bodenbelag 4,5 angebracht. Auch bei diesem Verfahren kommen übliche Maschinen der Ski- und Snowboardindustrie zum Einsatz.

Dem Fachmann steht es bei Kenntnis der vorliegenden Erfindung frei, diese beiden genannten Herstellungsverfahren zu variieren und bspw. zu kombinieren.

Die Wartung dieser Sicherheitskanten erfolgt mit üblichen Schleifmaschinen, die leichten Druck den Kanten nachfahren. Vorteilhafterweise weisen diese Schleifmaschinen bewegliche Schleifköpfe auf um den Ein- und Ausbuchtungen nachzufahren.

## Patentansprüche

1. Sicherheitskante für Skis und Snowboards (1), **dadurch gekennzeichnet, dass** ihr Querschnitt über ihre Länge so variabel ist, dass sie und Ein- bzw. Ausbuchtungen (3',3'') aufweist.

2. Sicherheitskante gemäss Anspruch 1, **dadurch gekennzeichnet, dass** die Ein- bzw. Ausbuchtungen (3',3'') in einem Längsschnitt ellipsenförmig und/oder rund sind.

3. Ski bzw. Snowboard (1), **gekennzeichnet durch** mindestens eine Sicherheitskante mit einem so über ihre Länge variablen Querschnitt, dass sie seitliche Ein- bzw. Ausbuchtungen (3',3'') aufweist.

4. Ski bzw. Snowboard (1) nach Anspruch 3, **dadurch gekennzeichnet, dass** die Ein- bzw. Ausbuchtungen (3',3'') in einem Längsschnitt ellipsenförmig bzw. rund sind.

5. Ski bzw. Snowboard (1) nach Anspruch 3 oder 4, **dadurch gekennzeichnet, dass** der Ski bzw. das Snowboard (1) über seine Länge Bereiche aufweist, über die die mindestens eine Sicherheitskante einen über ihre Länge konstanten Querschnitt besitzt.

6. Ski bzw. Snowboard (1) nach Anspruch 5, **dadurch gekennzeichnet, dass** auf mindestens einer Seite mindestens ein separates Kantensegment mit einem über seine Länge variablen Querschnitt und mindestens ein separates Kantensegment (3) mit einem über seine Länge konstanten Querschnitt angeordnet ist.

7. Ski bzw. Snowboard (1) nach einem der Ansprüche 3 bis 5, **dadurch gekennzeichnet, dass** auf mindestens einer Seite eine einstückige, ununterbrochene Sicherheitskante angeordnet ist.

8. Ski bzw. Snowboard (1) nach einem der Ansprüche 3 bis 7, **dadurch gekennzeichnet, dass** die Ein- bzw. Ausbuchtungen (3',3") symmetrisch auf den Seiten des Skis bzw. Snowboards (1) angeordnet sind.

9. Ski bzw. Snowboard (1) nach einem der Ansprüche 3 bis 8, **dadurch gekennzeichnet, dass** auf mindestens einer Seite Ein- bzw. Ausbuchtungen. (3',3'') von unterschiedlicher Länge und/oder Tiefe vorhanden sind.

10. Verfahren zur Herstellung eines Ski bzw. eines Snowboards (1) nach Anspruch 7, **dadurch gekennzeichnet, dass** ein Ski bzw. Snowboard (1) mit einheitlicher Kantendicke hergestellt wird und dass mindestens eine Kante in eine Sicherheitskante mit einem so über ihre Länge variables Querschnitt ausgestaltet wird, dass mindestens eine Ein- oder Ausbuchtung (3',3") vorhanden ist.

11. Verfahren zur Herstellung eines Ski bzw. eines Snowboards (1) nach Anspruch 6, **dadurch gekennzeichnet, dass** separate Kantensegmente mit über die Länge konstantem Querschnitt und mindestens ein separates Kantensegment mit mindestens einem Bereich mit einem Querschnitt, der so variiert, dass Ein- bzw. Ausbuchtungen (3',3'') vorhanden sind, hergestellt und zwischen Deck- und Bodenbelag (4,5) angebracht werden.

## Claims

1. Security edge for skis and snowboards (1), **characterized in that** its cross section is variable over its length such that it comprises indentations or protrusions (3', 3").

2. Security edge according to claim 1, **characterized in that** the indentations or protrusions (3', 3") are elliptical and/or curved in cross section.

3. Ski or snowboard (1) **characterized by** at least one security edge with a cross section variable over its length such that it comprises indentations or protrusions (3', 3") on its lateral side.

4. Ski or snowboard according to claim 3, **characterized in that** the indentations or protrusions (3', 3") are elliptical or curved in cross section.

5. Ski or snowboard (1) according to claim 3 or 4, **characterized in that** the ski or snowboard (1) comprises regions over its length, over which at least one security edge has a constant cross section.

6. Ski or snowboard (1) according to claim 5, **characterized in that** on at least one side at least one separate edge segment is arranged with a cross section variable over its length and at least one separate edge segment (3) with a cross section constant over its length.

7. Ski or snowboard (1) according to one of claims 3 to 5, **characterized in that** on at least one side a one-piece, uninterrupted security edge is arranged.

8. Ski or snowboard (1) according to one of claims 3 to 7, **characterized in that** the indentations or protrusions (3', 3") are arranged symmetrically on the sides of the ski or snowboard (1).

9. Ski or snowboard (1) according to one of claims 3 to 8, **characterized in that** on at least one side indentations or protrusions (3', 3") of different lengths and/or depths are on hand.

10. Method for manufacture of a ski or snowboard (1) according to claim 7, **characterized in that** a ski or snowboard (1) with uniform edge thickness is manufactured and that at least one edge is locally designed to be a security edge with at least one indentation or protrusion (3', 3") with variable cross section.

11. Method for manufacture of a ski or snowboard (1) according to claim 6, **characterized in that** separate edge segments with regions with cross sections constant over their length and at least one separate edge segment with at least one region with a cross section which is variable in a manner that indentations or protrusions (3, 3') are on hand, are manufactured and applied between covering and bottom surface (4, 5).

## Revendications

1. Chant de sécurité pour skis et planches de neige (1), **caractérisé en ce que** sa section transversale varie suivant sa longueur de telle sorte qu'il présente des creux ou des saillies (3', 3'').

2. Chant de sécurité selon la revendication 1, **caractérisé en ce que** les creux ou les saillies (3', 3") présentent en coupe longitudinale une forme elliptique et/ou ronde.

3. Ski ou planche à neige (1), **caractérisés par** au moins un chant de sécurité présentant une section transversale variable suivant sa longueur de telle sorte qu'il présente des creux latéraux ou des saillies latérales (3', 3'').

4. Ski ou planche à neige (1) selon la revendication 3, **caractérisés en ce que** les creux ou saillies (3', 3") présentent en section transversale une forme elliptique ou ronde.

5. Ski ou planche à neige (1) selon les revendications 3 ou 4, **caractérisés en ce que** le ski ou la planche à neige (1) présentent sur leur longueur des zones dans lesquelles le chant de sécurité, au moins un, présente une section transversale constante suivant sa longueur.

6. Ski ou planche à neige (1) selon la revendication 5, **caractérisés en ce qu'**au moins un segment de chant séparé présentant une section transversale variable suivant sa longueur et au moins un segment de chant (3) séparé présente une section transversale constante sur sa longueur sont disposés sur au moins un côté.

7. Ski ou planche à neige (1) selon l'une des revendications 3 à 5, **caractérisés en ce qu'**un chant de sécurité d'un seul tenant, ininterrompu, est disposé sur au moins un côté.

8. Ski ou planche à neige (1) selon l'une des revendications 3 à 7, **caractérisés en ce que** les creux et saillies (3', 3'') sont disposés symétriquement sur le côté du ski ou de la planche à neige (1).

9. Ski ou planche à neige (1) selon l'une des revendications 3 à 8, **caractérisés en ce que** des creux ou saillies (3', 3") de longueur et/ou de profondeur différentes sont prévus sur au moins un côté.

10. Procédé de fabrication d'un ski ou d'une planche à neige (1) selon la revendication 7, **caractérisé en ce que** l'on fabrique un ski ou une planche à neige (1) présentant un chant d'épaisseur constante et **en ce qu'**au moins un chant est configuré en chant de sécurité avec une section transversale variable suivant sa longueur, de telle sorte qu'au moins un creux ou une saillie (3', 3") soient présents.

11. Procédé de fabrication d'un ski ou d'une planche à neige (1) selon la revendication 6, **caractérisé en ce que** des segments de chant séparés présentant une section transversale constante sur leur longueur et au moins un segment de chant séparé présentant au moins une zone dont la section transversale varie de telle sorte que des creux et des saillies (3', 3'') soient présents, sont fabriqués et sont appliqués entre le revêtement supérieur et le revêtement inférieur (4, 5).
